# FASCICULE DE BREVET EUROPEEN

(11) **EP 0 645 189 B1**
(45) Date de publication et mention de la délivrance du brevet: **25.07.2001**
(21) Numéro de dépôt: 94402133.6
(22) Date de dépôt: 26.09.1994
(51) Int. Cl.: B02C 4/32, B02C 4/42

(54) **Perfectionnements aux broyeurs de terre destinée à la fabrication de produits en terre cuite.**
Verbesserungen an Erdmühlen zur Herstellung von Terrakotta-Produkten
Improvements in earth mills for producing terracotta products

(30) Priorité: 29.09.1993 FR 9311557
(43) Date de publication de la demande: 29.03.1995
(73) Titulaire: PELERIN ATELIERS DE CONSTRUCTIONS D'ORCAMPS, 02200 Soissons (FR)
(72) Inventeur: Hatton, Philippe, F-95400 Arnouville-les-Gonesse (FR)
(74) Mandataire: Loyer, Bertrand

(56) Documents cités:
- CH-A- 475 844
- DE-B- 1 227 313
- DE-C- 43 854
- GB-A- 993 723
- US-A- 2 158 321
- US-A- 3 517 531
- US-A- 3 684 332

## Description

La présente invention est relative à des broyeurs tels que ceux qui sont employés pour préparer les matières premières destinées à la fabrication de produits céramiques.

Ces broyeurs fonctionnent par laminage, c'est-à-dire qu'ils sont constitués par deux rouleaux contrarotatifs entre lesquels est déversée la matière à broyer qui servira à fabriquer, par moulage ou extrusion, les produits.

Il est nécessaire, pour avoir un produit fini de bonne qualité de réaliser un broyage par laminage très fin, c'est-à-dire après lequel ne subsiste aucune particule ayant une grosseur supérieure au millimètre.

Pour cela, on emploie deux cylindres constitués d'un alliage résistant à l'abrasion. D'une façon générale ces cylindres sont appelés "frettes". Ces frettes sont entraînées, par tout moyen approprié, en rotation en sens inverse.

Du fait des conditions de travail, les surfaces de ces frettes sont soumises à une usure intensive, usure qui n'est jamais parfaitement répartie ce qui conduit à des écarts de dimensions des particules broyées.

On procède alors à une rectification des surfaces de ces frettes pour les ramener à la configuration géométrique d'un cylindre. Ces opérations de rectification étant fréquentes (car l'usure est importante), il est usuel de disposer de deux rectifieuses sur le bâti portant les frettes (une rectifieuse par frette) de sorte que l'on peut les rectifier sans avoir à les démonter.

Les différentes rectifications et l'usure entraînent des modifications de la géométrie des cylindres qui conduisent à des ajustements fréquents de leur écartement.

Pour réaliser avec précision ces réglages de nombreux systèmes ont été développés tels que vis sans fin, écrous, leviers, balanciers ou autres.

Le document US 2.158.321 décrit un pulvérisateur de minerai comportant des rouleaux, dont le rapprochement limité par un coin réglable est obtenu par des moyens élastiques. Le pulvérisateur de minerai ne comporte pas de système de réglage de l'écartement des rouleaux.

II s'avère cependant, compte tenu de l'importance des masses en jeu et des efforts (50 à 150 tonnes selon les dimensions) que ces systèmes se déforment et n'assurent pas un parallélisme parfait des deux frettes.

Dans le brevet anglais GB-A-993.723 de 1963 aux noms de ROSE, DOWNS and THOMPSON et dans le brevet suisse CH-A-475.844 de 1967 aux noms des mêmes demandeurs, on a décrit un dispositif de réglage de l'écartement de deux frettes de laminage constituées par deux cales ayant soit une seule soit deux faces obliques prenant appui sur des faces obliques des carters portant les paliers des frettes, ces deux cales étant disposées symétriquement de part et d'autre de l'axe de la résultante des efforts auxquels sont soumis lesdits paliers des frettes et étant attelées l'une à l'autre par une vis sans fin de façon à pouvoir être rapprochées ou écartées l'une de l'autre.

Ces mécanismes ne sont efficaces qu'en théorie parce que dans la pratique il s'avère que les surfaces d'appui des cales ne sont jamais dans la même position par rapport à l'axe de la résultante des forces ce qui, du fait de l'importance considérable des forces en jeu amène des déformations et qui plus est des déformations irrégulières.

La présente invention a pour objet de pallier ces inconvénients en proposant un système de réglage de l'écartement des frettes tel que les surfaces d'appui soient toujours dans la même position, ces surfaces étant placées de façon à être symétriques par rapport à l'axe de la résultante des efforts : il en résulte qu'il n'y a plus alors aucune déformation, ce qui constitue un progrès considérable par rapport aux dispositifs connus.

La présente invention concerne un broyeur selon la revendication 1 et les revendications dépendantes 2 à 8.

De préférence, les surfaces verticales d'appui contre les paliers et les surfaces obliques en contact sont disposées sensiblement symétriquement par rapport à un plan horizontal contenant la résultante des forces agissant sur les frettes.

A titre d'exemple non limitatif et pour faciliter la compréhension de l'invention, on a représenté aux dessins annexés :
Figure 1, une vue schématique en élévation latérale et coupe selon B-B de la figure 2, d'un mode de réalisation de l'invention ;
Figure 2, une vue en plan avec coupe selon A-A de la figure 1 du dispositif de la figure 1 ;
Figure 3, une vue partielle de la figure 1, à échelle agrandie illustrant la position de la cale lorsque les frettes sont neuves ;
Figure 4, la même vue que la figure 3 lorsque les frettes sont usées.

En se reportant à ces figures, on voit que le broyeur selon l'invention comporte deux frettes 1 et 2 qui sont des cylindres constitués d'un matériau résistant à l'usure. L'arbre 1a de la frette 1 est porté par deux paliers 3 et l'arbre 2a de la frette 2 est porté par deux paliers 4. Ces deux arbres la et 2a sont entraînés en rotation en sens opposé par tout moyen approprié, par exemple par deux poulies 5 et 6 entraînées par des courroies ou analogue.

Les paliers 3 et 4 sont montés à coulissement dans deux glissières 7 ménagées dans le bâti 8 du broyeur.

Les paliers 3 sont maintenus par une butée réglable 10 en appui contre une paroi verticale 7a solidaire de la glissière 7 dans laquelle ils peuvent coulisser, ce qui assure par construction un parallélisme parfait de cette frette appelée dans ce qui suivra la frette "fixe".

Les deux paliers 4 sont soumis à la poussée V de deux vérins hydrauliques 12 qui sont identiques et alimentés par la même pression hydraulique.

Selon l'invention, on dispose entre les paliers 3 de la frette 1 et les paliers 4 de la frette 2 une cale 11, cale qui permet de régler à volonté l'écartement entre lesdites frettes.

Cette cale 11 est une cale à épaisseur variable. Pour cela, elle est constituée de deux parties 11 a et 11b qui sont en appui l'une contre l'autre. Chaque partie a une face verticale plane en appui contre un palier et une face oblique en appui contre la face oblique de l'autre partie. Ainsi, la partie 1 la prend appui contre le palier 3 par une face plane 13 perpendiculaire à l'axe de la glissière 7 ; tandis que la partie 11b prend appui contre le palier 4 par une face plane 14 perpendiculaire à l'axe de la glissière 7. La face oblique 16 de la partie 11a de la cale 11 prend appui contre la face oblique 15.

La partie 11a de la cale 11 est attelée par un noyau fileté 17 à une vis micrométrique 18 entraînée par un moteur 19, l'axe de la vis 12 étant perpendiculaire à celui des glissières 7.

La partie 11a de la cale est donc mobile transversalement à la glissière 7, tandis que la partie 11b est fixe transversalement à la glissière 7. Lorsque la partie 11a coulisse verticalement, son appui contre la partie 11b se fait toujours contre la surface d'appui de la face 15 qui, elle, est immobile transversalement à la glissière 7.

Il en ressort donc que la surface d'appui est toujours dans la même position transversale par rapport à la glissière 7.

De plus, les parties 11a et 11b de la cale à épaisseur variable sont disposées de façon que les surfaces en appui des faces 13, 14, 15 et 16 soient traversées en leur milieu par le plan P contenant les axes des arbres la et 2a et contenant donc la résultante des forces appliquées. Ainsi les efforts sont toujours symétriquement répartis et aucune déformation dissymétrique n'est possible.

Dans le cas où la course verticale de la partie 11a n'est pas suffisante, une cale plate additionnelle 20 est interposée entre la face plane 14 de la partie 11b et le palier 4.

Comme on le voit sur la figure 2, il y a deux jeux de cales 11, un dans chaque glissière 7.

Sur la figure 3, on a représenté les pièces dans la position qu'elles occupent lorsque les frettes 1 et 2 sont neuves avec mise en place de la cale additionnelle 20 et à la figure 4 celle qu'elles occupent lorsque les frettes 1 et 2 sont usées, la position de la figure 3 étant représentée en pointillé.

On voit qu'au fur et à mesure que les frettes 1 et 2 s'usent on peut les rapprocher l'une de l'autre en faisant monter progressivement la partie 1 la de la cale 11 au moyen du moteur 19 et de la vis micrométrique 18.

Lorsque l'on utilise une cale additionnelle telle que la cale 20, son épaisseur est égale à la distance parcourue par le palier 4 entre la position la plus basse et la position la plus haute de la partie mobile 1 la de la cale 11.

Ainsi, en partant de la position représentée à la figure 3, on rapproche progressivement l'une de l'autre les frettes 1 et 2 en soulevant la partie 11a depuis sa position basse jusqu'à sa position haute Lorsque cette position est atteinte, on retire la cale 20 et on remet la partie 1 la en position basse et on la soulève progressivement jusqu'à arriver dans la position représentée à la figure 4 qui correspond à l'usure maximum des frettes.

La machine comporte également des rectifieuses 21, 22 qui ne sont pas décrites plus en détail parce qu'elles ne concernent pas l'invention.

Un autre avantage du dispositif objet de la présente invention sur les dispositifs antérieurement connus réside dans le fait que les dimensions transversales de la partie mobile 11a de la cale 11 ne sont pas limitées par celles de la glissière 7 : plus elles sont grandes, plus la plage de réglage est importante et cela sans que ne soient modifiées les positions des surfaces d'appui des faces 13, 14 ou 15 relativement au plan contenant les axes des arbres 1a et 2a.

Cette disposition à glissières horizontales élimine tous les défauts des systèmes actuellement en usage. Mais elle procure en outre d'autres avantages.

Ces cales 11 sont pratiquement dans le plan de contact des deux frettes où se produit inévitablement un échauffement important. En choisissant de façon appropriée le matériau dont elles sont constituées et leurs dimensions en largeur et hauteur, on peut obtenir que leur dilatation compense le rapprochement des surfaces des deux frettes provoqué par leur dilatation.

D'autre part, on peut disposer un dispositif de détection électrique de maintien en contact de chaque cale 11 contre son palier ou des deux parties de la cale 11 à épaisseur variable. Cela permet en cas d'introduction accidentelle d'un corps étranger d'envoyer, dès que le contact est interrompu, un signal révélant le passage d'un corps étranger et pouvant déclencher l'arrêt de la motorisation des cylindres.

Dans l'exemple représenté, les paliers 3 sont maintenus par la ou les butées 10 contre une paroi verticale 7a : mais selon une variante, non représentée, cette paroi 7a n'existe pas, les paliers 3 étant maintenus par les butées 10 directment en appui contre la face plane 13 de la cale à épaisseur variable ou contre une pièce intermédiaire 13a, interposée entre ladite face 13 et la cale 11.

## Revendications

1. Broyeur pour le laminage des matières premières destinées à la fabrication de produits céramiques, du type comportant deux frettes cylindriques (1, 2) contrarotatives portées par des paliers (3, 4), chacune des frettes cylindriques (1, 2) étant portée par des paliers (3 ou 4) ; lesdits paliers (3, 4) comportant des premiers paliers (3) maintenus immobilisés et des deuxièmes paliers (4) susceptibles de coulisser dans une glissière (7), dans lequel :
- au moins une cale (11) d'épaisseur variable est interposée entre undit premier palier (3) et undit deuxième palier (4) pour régler l'écartement des deux frettes (1, 2) de laminage ;
- chaque cale 11 est constituée d'une partie (11a) mobile dans le sens transversal à la glissière et d'une autre partie (11b);
- chaque partie (11a ou 11b) de cale a une face plane (13 ou 14) perpendiculaire à l'axe de glissière (7) et une face oblique (16 ou 15) parallèle à et en appui contre la face oblique (15 ou 16) de l'autre partie (11b ou 11a) de cale ;
caractérisé en ce que : les paliers (4) susceptibles de coulisser sont soumis à la poussée d'un ou plusieurs vérins (12) hydrauliques ; chaque partie mobile (11a) est apte à coulisser verticalement sa face oblique (16) le long de la face oblique (15) de l'autre partie (11b) de cale ; et les frettes (1, 2) peuvent être rapprochées en faisant monter verticalement chaque partie mobile (11a) de cale.

2. Broyeur pour le laminage entre deux frettes cylindriques de matières premières destinées à la fabrication de produits céramiques selon la revendication 1, caractérisé par le fait que la position des surfaces d'appui des faces (13, 14, 15, 16) est déterminée de façon que les surfaces d'appui sont sensiblement symétriques par rapport au plan horizontal contenant les axes des arbres (1a, 2a) des frettes (1, 2), afin que les efforts soient toujours symétriquement répartis.

3. Broyeur selon la revendication 1 ou 2, dans lequel une cale additionnelle (20) peut être disposée entre la face verticale (14) de la partie fixe (11b) de cale et le palier (4) correspondant.

4. Broyeur selon la revendication 3, dans lequel l'épaisseur de la cale additionnelle (10) est égale à la distance parcourue par les paliers (4) de la frette mobile (2) entre la position la plus basse et la position la plus haute de la partie mobile (11a) de cale (11).

5. Broyeur selon l'une quelconque des revendications précédentes, dans lequel les caractéristiques physiques des cales (11) sont déterminées de façon à compenser la dilatation thermique des frettes (1, 2) afin de conserver un écartement de broyage constant.

6. Broyeur selon l'une quelconque des revendications précédentes, caractérisé par le fait qu'il comporte un dispositif électrique de détection du maintien en contact de chaque cale (11) avec son appui qui est susceptible d'arrêter la commande de motorisation des cylindres.

7. Broyeur selon l'une quelconque des revendications précédentes, dans lequel les paliers (3) sont maintenus immobilisés en appui contre une paroi verticale (7a) de la glissière (7) au moyen de butées (10).

8. Broyeur selon l'une quelconque des revendications 1 à 6, dans lequel les paliers (3) immobilisés sont maintenus en appui directement par les butées (10) contre la cale (11).

## Claims

1. Mill for the rolling of the raw materials intended for the manufacture of ceramic products, of the sort comprising two counterrotating cylindrical hoops (1.2) borne by bearings (3, 4), each of the cylindrical hoops (1,2) being borne by bearings (3 or 4); the said bearings (3, 4) comprising first bearings (3) which are kept immobilised and second bearings (4) which are capable of sliding within a slideway (7), wherein:
- at least one shim (11) of variable thickness is interposed between a said first bearing (3) and a said second bearing (4) to control the distance between the two rolling hoops (1, 2);
- each shim 11 is composed of a part (11a) which is mobile in a transverse direction to the slideway, and of another part (11b);
- each part (11a or 11b) of the shim has a flat face (13 or 14) perpendicular to the axis of the slideway (7) and an oblique face (16 or 15) parallel to and leaning against the oblique face (15 or 16) of the other part (11b or 11a) of the shim; characterised in that: the bearings (4) capable of sliding are subjected to the thrust of one or more hydraulic piston-cylinder units (12); each mobile part (11a) is suitable for vertically sliding its oblique face (16) along the oblique face (15) of the other part (11b) of the shim; and the hoops (1, 2) may be brought closer together by vertically raising each mobile part (11a) of the shim.

2. Mill for the rolling between two cylindrical hoops of raw materials intended for the manufacture of ceramic products according to claim 1, characterised in that the position of the support surfaces of the faces (13, 14, 15, 16) is determined such that the support surfaces are substantially symmetrical with respect to the horizontal plane containing the axes of the shafts (1a, 2a) of the hoops (1, 2), so that the efforts are always symmetrically distributed.

3. Mill according to claim 1 or 2, wherein an additional shim (20) may be arranged between the vertical face (14) of the stationary part (11b) of the shim and the corresponding bearing (4).

4. Mill according to claim 3, wherein the thickness of the additional shim (10) is equal to the distance travelled by the bearings (4) of the mobile hoop (2) between the bottom position and the top position of the mobile part (11a) of the shim (11).

5. Mill according to any one of the preceding claims, wherein the physical characteristics of the shims (11) are determined such as to compensate for the thermal expansion of the hoops (1, 2) in order to maintain a constant milling distance.

6. Mill according to any one of the preceding claims, characterised in that it comprises an electrical device for detecting that each shim (11) remains in contact with its support, which said device is capable of stopping the motorisation control of the cylinders.

7. Mill according to any one of the preceding claims, wherein the bearings (3) are kept immobilised leaning against a vertical wall (7a) of the slideway (7) by means of stops (10).

8. Mill according to any one of claims 1 to 6, wherein the immobilised bearings (3) are kept leaning against the shim (11) directly by the stops (10).

## Patentansprüche

1. Mühle zum Walzen von Rohmaterialien, die zur Herstellung keramischer Produkte bestimmt sind, der Art mit zwei gegenläufigen, zylindrischen Mantelringen (1, 2), die auf Lagern (3, 4) sitzen, wobei jeder der zylindrischen Mantelringe (1, 2) von Lagern (3 oder 4) getragen wird und die Lager (3, 4) erste Lager (3), die unbeweglich angebracht sind, und zweite Lager (4) umfassen, die in einer Führungsschiene (7) laufen können, wobei:
- mindestens ein Keil (11) mit veränderlicher Dicke zwischen ein erstes Lager (3) und ein zweites Lager (4) geschaltet ist, um den Abstand der beiden Walzringe (1, 2) einzustellen,
- jeder Keil (11) aus einem quer zur Laufschiene beweglichen Abschnitt (11a) und aus einem anderen Abschnitt (11 b) besteht,
- jeder Keilabschnitt (11a oder 11b) eine ebene Fläche (13 oder 14) senkrecht zur Achse der Führungsschien (7) und eine schräge Fläche (16 oder 15) aufweist, die parallel zur schrägen Fläche (15 oder 16) des anderen Abschnitts (11b oder 11a) des Keils verläuft und gegen diese anliegt,
dadurch gekennzeichnet, daß die verschiebbaren Lager (4) der Schubkraft eines oder mehrerer hydraulischer Zylinder (12) ausgesetzt werden, wobei jeder bewegliche Abschnitt (11a) seine schräge Fläche (16) an der schrägen Fläche (15) des anderen Keilabschnitts (11b) vertikal entlanglaufen lassen kann, und die Mantelringe (1, 2) aufeinanderzubewegt werden können, indem der bewegliche Keilabschnitt (11a) nach oben bewegt wird.

2. Mühle zum Walzen von Rohmaterialien, die zur Herstellung keramischer Produkte bestimmt sind, zwischen zwei Mantelringen nach Anspruch 1, dadurch gekennzeichnet, daß die Stellung der Stützflächen der Flächen (13, 14, 15, 16) so bestimmt ist, daß die Stützflächen relativ zur horizontalen Ebene, welche die Achsen der Wellen (1a, 2a) der Mantelringe (1, 2) enthält, im wesentlichen symmetrisch sind, damit die Kräfte stets symmetrisch verteilt sind.

3. Mühle nach Anspruch 1 oder 2, bei der eine zusätzliche Unterlegplatte (20) zwischen der vertikalen Fläche (14) des unbeweglichen Keilabschnitts (11b) und dem entsprechenden Lager (4) angeordnet ist.

4. Mühle nach Anspruch 3, bei der die Dicke der zusätzlichen Unterlegplatte (20) der von den Lagern (4) des beweglichen Mantelrings (2) zurückgelegten Strecke zwischen der untersten Stellung und der obersten Stellung des beweglichen Abschnitts (11a) des Keils (11) entspricht.

5. Mühle nach einem der vorhergehenden Ansprüche, bei der die physikalischen Eigenschaften der Keile (11) so bestimmt sind, daß sie die Wärmedehnung der Mantelringe (1, 2) ausgleichen, um einen konstanten Mahlabstand beizubehalten.

6. Mühle nach einem der vorhergehenden Ansprüche, dadurch gekennzeichnet, daß sie eine elektrische Vorrichtung zur Detektion des Kontakthaltens jedes Keils (11) mit seiner Stütze umfaßt, welche die Antriebssteuerung der Zylinder anhalten kann.

7. Mühle nach einem der vorhergehenden Ansprüche, bei der die Lager (3) mittels Widerlagern (10) fest gegen eine vertikale Wand (7a) der Führungsschiene (7) in Anlage gehalten werden.

8. Mühle nach einem der Ansprüche 1 bis 6, bei der die arretierten Lager (3) direkt von den Widerlagern (10) in Anlage gegen den Keil (11) gehalten werden.
